# EUROPÄISCHE PATENTSCHRIFT

(11) **EP 0 869 171 B1**
(45) Veröffentlichungstag und Bekanntmachung des Hinweises auf die Patenterteilung: **03.11.2004**
(21) Anmeldenummer: 98105257.4
(22) Anmeldetag: 24.03.1998
(51) Int. Cl.: C11D 3/395, C07D 213/74

(54) **Bleichaktive Metall-Komplexe**
Metal complexes as bleach activators
Complexes métalliques comme activateurs de blanchiment

(30) Priorität: 05.04.1997 DE 19714122
(43) Veröffentlichungstag der Anmeldung: 07.10.1998
(73) Patentinhaber: Clariant GmbH, 65929 Frankfurt am Main (DE)
(72) Erfinder: Nestler, Bernd, Dr., 65929 Frankfurt (DE)

(56) Entgegenhaltungen:
- GB-A- 2 307 250
- US-A- 5 114 611
- TAYIM H A, A'MA A: "Schiff base complexes" AUS. J. INORG. NUCL. CHEM., Bd. 37, 1975, XP002087817
- CHEMICAL ABSTRACTS, vol. 53, no. 01, 1959 Columbus, Ohio, US; abstract no. 1334, SAVICH I ET AL: "Synthesis of a series of Schiff bases formed from aromatic hydroxy aldehydes and heterocyclic amines" Seite 00; Spalte 1334; XP002087320 & IDEM,

## Beschreibung

Es ist bekannt, daß sich das Bleichvermögen peroxidischer Bleichmittel in Wasch- und Reinigungsmitteln, wie Wasserstoffperoxid, Perboraten, Percarbonaten, Persilikaten und Perphosphaten und somit die Effizienz dieser Bleichmittel zur Entfernung von Tee-, Kaffee-, Obst- oder Rotweinflecken erst bei höheren Temperaturen von deutlich über 60 °C voll entfaltet. Zur Verbesserung der bei niedrigeren Temperaturen, vor allem unter 60 °C, stark herabgesetzten Bleichwirkung können Verbindungen zur Aktivierung der Peroxidbleichmittel eingesetzt werden. Für diesen Zweck wurden eine Reihe von Übergangsmetallsalzen bzw. entsprechende Komplexe mit meist chelatisierenden Verbindungen vorgeschlagen, doch ist die Wirksamkeit eines Metalls bzw. einer speziellen Kombination von Übergangsmetall und Komplexligand nicht voraussagbar.

Solche Metall-Komplexe zur Aktivierung von Peroxyverbindungen sind beschrieben in US 4728455, US 5314635, US 5244594, US 5114611, US 5114606, EP 549272, EP 544519, EP 544490, EP 544440, EP 509787, EP 458398, WO 9615136.

Aus J. Inorg. Nucl. Chem. 1975, Vol. 37, pp. 2005 - 2006 sind auch neutrale Metallkomplexe mit Bis-(2-hydroxybenzyliden)-2,6-pyridindiamin als Ligand bekannt.

Gegenstand der vorliegenden Erfindung sind bisher nicht bekannte Verbindungen der allgemeinen Formel 1

[LₙMₘXₚ]^{z}Y_{q} (1)

wobei
- M: Mangan in der Oxidationsstufe II, III, IV, V und/oder VI oder Kobalt in der O Oxidationsstufe II und/oder III,
- X: F⁻, Cl⁻, Br⁻, SCN⁻, OH⁻, O₂²⁻, O²⁻, O₂⁻, HOO⁻, R⁹OO⁻, H₂O, SH⁻, CN⁻, OCN⁻, S²⁻, N₃⁻, NH₃, NR⁹₃, NR⁹₂⁻, R⁹O⁻, R⁹COO⁻, R⁹SO₃⁻ und R⁹SO₄⁻, ist wobei R⁹ jeweils Wasserstoff, C₁- bis C₈-Alkyl, Cycloalkyl oder C₆- bis C₁₈-Arylrest bedeutet,
- Y: ein Gegenion in der entsprechenden stöchiometrischen Menge zum Ausgleich einer vorhandenen Ladung z, wobei
- z: als Ladung des Metall-Komplexes positiv, null oder negativ sein kann,
- n und m: unabhängig voneinander ganze Zahlen von 1 bis 4,
- p: eine ganze Zahl von 0 bis 15,
- q: z/Ladung von Y
- L: einen Liganden der Formel (2)
bedeutet, wobei
- R¹, R²: unabhängig voneinander Wasserstoff oder einen C₁- bis C₁₀-Alkylrest.
- R³, R⁴, R⁵, R⁶, R⁷, R⁸: unabhängig voneinander Wasserstoff, C₁- bis C₃₀-Alkylreste, C₁- bis C₄-Alkoxygruppen, Amino- bzw. Ammoniumgruppen, Halogenatome, Sulfogruppen, Carboxylgruppen und die genannten Säuregruppen auch in Salzform vorliegen können,
ausgenommen Verbindungen der Formel 1 worin M = Mn, x = H₂O, z = Null und R¹, R², R³, R⁴, R⁵, R⁶, R⁷ und R⁸ Wasserstoff sind.
- X: ist vorzugsweise eine der folgenden Gruppen:
F⁻, Cl⁻, Br⁻, SCN⁻, OH⁻, O₂²⁻, O²⁻, O₂⁻, HOO⁻, R⁹OO⁻, H₂O, SH⁻, CN⁻, OCN⁻, S²⁻, N₃⁻, NH₃, NR⁹₃, NR⁹₂⁻, R⁹O⁻, R⁹COO⁻, R⁹SO₃⁻ und R⁹SO₄⁻, wobei R⁹ jeweils für Wasserstoff, C₁- bis C₈-Alkyl, Cycloalkyl oder C₆- bis C₁₈-Aryl steht. Das Gegenion Y ist vorzugsweise ein Ion der folgenden Formeln:
- bei positivem z: F⁻, Cl⁻, Br⁻, NO₃-, ClO₄⁻, SCN⁻, PF₆⁻, R⁹SO₄⁻, R⁹COO⁻, R⁹SO₃⁻, BF₄⁻, BPh₄⁻ und SO₄²⁻;
- bei negativem z: Li⁺, Na⁺, K⁺, Mg²⁺, Ca²⁺, Al³⁺, NH₄⁺, R⁹NH₃⁺, R⁹₂NH₂⁺, R⁹₃NH⁺ und R⁹₄N⁺,
wobei R⁹ die zuvor genannte Bedeutung hat.
- M: ist vorzugsweise Mangan, R¹, R², R³, R⁴, R⁵ und R⁶ sind vorzugsweise eine der oben genannten Gruppen, ausgenommen Wasserstoff, und R⁷ und R⁸ sind vorzugsweise Wasserstoff.

Insbesondere bevorzugt sind folgende Verbindungen:
Verbindungen der Formel 1, wobei M Mangan in der Oxidationsstufe II, III, IV, V oder VI bedeutet, m und n jeweils für die Zahl 1 stehen und p eine ganze Zahl von 0 bis 3 bezeichnet, Verbindungen der Formel 1, wobei M Mangan in der Oxidationsstufe II oder III bedeutet, m und n jeweils für die Zahl 1 stehen und p eine ganze Zahl von 0 bis 3 bezeichnet, Verbindungen der Formel 1, wobei M Mangan in der Oxidationsstufe II, III, IV, V und/oder VI bedeutet m für die Zahl 2, n für die Zahl 1 oder 2 und p für eine ganze Zahl von 0 bis 5 steht, Verbindungen der Formel 1, wobei M Mangan in der Oxidationsstufe II und/oder III bedeutet, m für die Zahl 2,
n für die Zahl 1 oder 2 und p für eine ganze Zahl von 0 bis 5 steht,
Verbindungen der Formel 1, wobei M Kobalt in der Oxidationsstufe II oder III bedeutet, m und n jeweils für die Zahl 1 stehen und p eine ganze Zahl von 0 bis 3 bedeutet und Verbindungen der Formel 1, wobei M Kobalt in der Oxidationsstufe II oder III bedeutet, m und n jeweils für die Zahl 1 stehen und p Null ist.

Die Liganden der Formel 2 werden hergestellt durch Umsetzung von Salicylaldehyd und 2,6-Diaminopyridin oder deren entsprechend substituierten Derivaten analog zu den Angaben in J. Inorg. Nucl. Chem. 1975, Vol. 37, pp. 2005 - 2006. Die Herstellung der erfindungsgemäßen Metallkomplexe durch Umsetzung von Mn- oder Co-Salzen mit diesen Liganden erfolgt ebenfalls analog zu den Angaben dieser Literaturstelle.

Die erfindungsgemäßen ein- oder mehrkernigen Komplexe der allgemeinen Formel 1 eignen sich hervorragend als Bleich- und Oxidationskatalysatoren, insbesondere in Wasch- und Reinigungsmitteln und bei der Textil- und Papierbleiche. Besonders hervorzuheben sind hier Textilwaschmittel in Form von Pulverwaschmitteln oder als flüssige Formulierungen und Geschirreinigungsmittel. Ein Vorteil der erfindungsgemäßen Bleichkatalysatoren ist hierbei ihre Stabilität gegen Hydrolyse und Oxidation sowie ihre katalytische Wirkung bereits bei niedrigen Temperaturen. Sie verbessern in solchen Formulierungen nicht nur die Bleichwirkung von Wasserstoffperoxid, sondern auch von organischen und anorganischen Peroxy-Verbindungen.

Gegenstand der vorliegenden Erfindung ist demgemäß auch ein Verfahren zum Bleichen von verschmutzten Substraten, wobei man das verschmutzte Substrat in wäßriger Bleichflotte mit Peroxyverbindungen und einer wirksamen Menge eines oder mehrerer der erfindungsgemäßen Metall-Komplexe als Bleichkatalysatoren in Kontakt bringt.

Dabei enthält die wäßrige Bleichflotte vorzugsweise diese Metall-Komplexe bezogen auf das Gewicht der Bleichflotte, in einer Menge von 0,001 bis 100 ppm Metall, insbesondere 0,01 bis 50 ppm Metall, vor allem 0,03 bis 20 ppm Metall (ppm bedeutet parts per million, bezogen auf das Gewicht). Höhere Gehalte an Metallkomplexen, etwa bis zu 500 ppm, können bei industriellen Bleichprozessen, beispielsweise auf dem Textil- oder Papiersektor, zweckmäßig sein. Die zuerst genannten niedrigen Metall-Gehalte beziehen sich vornehmlich auf Haushaltstextilwaschmittel.

Gegenstand der Erfindung ist auch die Verwendung dieser Bleichkatalysatoren in bleichenden Wasch- und Reinigungsmitteln. Diese Wasch- und Reinigungsmittel enthalten neben einer Peroxidverbindung oder einer peroxidfreisetzenden Verbindung und dem Bleichkatalysator üblicherweise auch oberflächenaktive Verbindungen und weitere bekannte Inhaltsstoffe.

Geeignete Peroxide bzw. peroxidfreisetzende Verbindungen sind Alkalimetallperoxide, organische Peroxide wie Harnstoff-Wasserstoffperoxid-Addukte, und anorganische Persalze, wie die Alkaliperborate, -percarbonate, -perphosphate, -persilikate und -persulfate. Besonders bevorzugt sind Natriumperborat-Tetrahydrat und insbesondere Natriumperborat-Monohydrat. Natriumperborat-Monohydrat ist wegen seiner guten Lagerbeständigkeit und seiner guten Löslichkeit in Wasser bevorzugt. Natriumpercarbonat kann aus Umweltschutzgründen bevorzugt sein. Alkylhydroperoxide sind eine weitere geeignete Gruppe von Peroxidverbindungen. Beispiele für diese Stoffe sind Cumolhydroperoxid und t-Butylhydroperoxid. Auch aliphatische oder aromatische Mono- oder Dipercarbonsäuren sowie die entsprechenden Salze eignen sich als Peroxyverbindungen. Beispiele hierfür sind Peroxy-α-naphthoesäure, Peroxylaurinsäure, Peroxystearinsäure, N,N-Phthaloylaminoperoxycapronsäure, 1,12-Diperoxydodecandisäure, 1,9-Diperoxyazelainsäure, Diperoxysebacinsäure, Diperoxyisophthalsäure, 2-Decyldiperoxybutan-1,4-disäure und 4,4'-Sulfonylbisperoxybenzoesäure. Weiterhin eignen sich als Peroxyverbindungen anorganische Peroxysäure-Salze, z. B. Kaliummonopersulfat. Mischungen aus zwei oder mehreren dieser Verbindungen sind ebenfalls geeignet.

Die erfindungsgemäßen Wasch- und Reinigungsmittel-Formulierungen enthalten üblicherweise 1 bis 30 Gew.-%, insbesondere 2 bis 25 Gew. -% an Peroxyverbindungen.

Neben den Peroxyverbindungen können die Wasch- und Reinigungsmittel zusätzlich auch sogenannte Bleichaktivatoren in üblichen Mengen (ca. 1 bis 10 Gew.-%) enthalten.

Beispiele für solche Bleichaktivatoren sind Verbindungen mit quaternären Ammonium-Strukturen wie beispielsweise 2-(N,N,N-Triethylammonio)ethyl-4-sulfophenylcarbonat, N-Octyl-N,N-dimethyl-N-10-carbophenoxydecylammoniumchlorid, 3-(N,N,N-Trimethylammonio)-propyl-Natrium-4-sulfobenzoat und N,N,N-Trimethylammonium-toluyl-oxybenzolsulfonat.

Neben den oben genannten quaternären Ammoniumsalzen sind Ester wie z. B. Acylphenolsulfonate und der Acylalkylphenolsulfonate sowie Acylamide als Bleichaktivator bevorzugt. Von besonderem Interesse sind hierbei die in der Praxis gerne eingesetzten Verbindungen Natrium-4-benzoyloxybenzol-sulfonat, N,N,N,N-Tetraacetylethylendiamin (TAED), Natrium-1-methyl-2-benzoyloxy-benzol-4-sulfonat, Natrium-4-methyl-3-benzoyloxybenzoat, Natriumnonanoyloxybenzolsulfonat, Natrium-3,5,5-trimethylhexanoyloxybenzol-sulfonat, Benzoylcaprolactam, 2-Phenyl-4H-3,1-benzoxazin-4-on, Glucosepentaacetat und Tetraacetylxylose aber auch Ketone sowie nitrilische Aktivatoren.

Als wirksame Menge der Metall-Komplexe der Formel 1 sind üblicherweise Mengen von 0,0001 bis 0,5 Gew.-% Metall, insbesondere 0,00025 bis 0,25 Gew.-% Metall, vor allem 0,0005 bis 0,1 Gew.-% Metall, bezogen auf das Gewicht der Formulierungen, in diesen Wasch- und Reinigungsmittelformulierungen enthalten. Diese Mengen können je nach landesüblichen Gepflogenheiten leicht schwanken.

Die oberflächenaktive Substanz in den Wasch- und Reinigungsmitteln kann von Naturprodukten abgeleitet sein, wie etwa Seife, oder ist eine synthetische Verbindung aus der Gruppe der anionischen, nichtionischen, amphoteren, (zwitterionischen) oder kationischen oberflächenaktiven Substanzen, oder Mischungen aus diesen. Viele geeignete Substanzen sind kommerziell erhältlich, und sind in der Literatur beschrieben, beispielsweise in "Surface active agents and detergents", Vol. 1 und 2, von Schwartz, Perry und Berch. Der Gesamtanteil der oberflächenaktiven Verbindungen kann bis zu 50 Gew.-% betragen, vorzugsweise 1 Gew.-% bis 40 Gew.-%, insbesondere 4 Gew.-% bis 25 Gew.-% des gesamten Wasch- oder Reinigungsmittels betragen.

Synthetische anionische oberflächaktive Substanzen sind üblicherweise wasserlösliche Alkalimetallsalze organische Sulfate und Sulfonate mit Alkylresten von etwa 8 bis 22 Kohlenstoffatomen, wobei der Ausdruck "Alkyl" die Alkylsubstituenten höherer Arylreste einschließt.

Beispiele geeigneter anionischer Detergentien sind Natrium- und Ammoniumalkylsulfonate, speziell die durch Sulfatierung höherer (C₈ bis C₁₈) Alkohole erhaltenen Sulfate; Natrium- und Ammoniumalkylbenzolsulfonate mit einem Alkylrest von C₉ bis C₂₀, insbesondere lineare sekundäre Natriumalkylbenzolsufonate mit einem Alkylrest von C₁₀ bis C₁₅; Natriumalkylglycerinethersulfate, besonders die Ester der höheren, von Talg- und Kokosnußöl abgeleiteten Alkohole; die Natriumsulfate und -sulfonate der Kokosfettsäuremonoglyceride; Natrium- und Ammoniumsalze der Schwefelsäureester höherer (C₉ bis C₁₈) oxalkylierter, insbesondere der mit Ethylenoxid oxalkylierten Fettalkohole; die Reaktionsprodukte der Veresterung von Fettsäuren mit Isethionsäure und nachfolgender Neutralisierung mit Natriumhydroxid; Natrium- und Ammoniumsalze der Fettsäureamide des Methyltaurins; Alkan-Monosulfonate wie diejenigen aus der Reaktion von α-Olefinen (C₈-C₂₀) mit Natriumbisulfit und diejenigen aus der Reaktion von Paraffinen mit SO₂ und Cl₂ mit anschließender basischer Hydrolyse, wobei ein Gemisch verschiedener Sulfonate entsteht; Natrium- und Ammoniumdialkylsulfosuccinate mit Alkylresten von C₇ bis C₁₂; und Olefinsulfonate, die bei der Reaktion von Olefinen, insbesondere C₁₀- bis C₂₀-α-Olefinen, mit SO₃ und nachfolgender Hydrolyse der Reaktionsprodukte entstehen. Die bevorzugten anionischen Detergentien sind Natriumalkylbenzolsulfonate mit Alkylresten von C₁₅ bis C₁₈, und Natriumalkylethersulfate mit Alkylresten von C₈ bis C₁₈.

Beispiele für geeignete nichtionische oberflächenaktive Verbindungen, die bevorzugt zusammen mit anionischen oberflächenaktiven Verbindungen benutzt werden, sind insbesondere die Reaktionsprodukte von Alkylenoxiden (gewöhnlich Ethylenoxid) mit Alkylphenolen (Alkylreste von C₅ bis C₂₂), wobei die Reaktionsprodukte im allgemeinen 5 bis 25 Ethylenoxid (EO)-Einheiten im Molekül enthalten; die Reaktionsprodukte aliphatischer (C₈ bis C₁₈) primärer oder sekundärer, linearer oder verzweigter Alkohole mit Ethylenoxid, mit im allgemeinen 6 bis 30 EO, und die Additionsprodukte von Ethylenoxid an Reaktionsprodukte aus Propylenoxid und Ethylendiamin. Andere nichtionische oberflächenaktive Verbindungen sind Alkylpolyglycoside, langkettige tertiäre Aminoxide, langkettige tertiäre Phosphinoxide und Dialkylsulfoxide.

Amphotere oder zwitterionische oberflächenaktive Verbindungen können ebenfalls in den erfindungsgemäßen Zusammensetzungen verwendet werden, was aber wegen deren hoher Kosten meistens nicht erwünscht ist. Wenn amphotere bzw. zwitterionische Verbindungen verwendet werden, so geschieht das in der Regel in kleinen Mengen in Zusammensetzungen, die hauptsächlich anionische und nichtionische Tenside enthalten.

Auch Seifen können in den erfindungsgemäßen Zusammensetzungen verwendet werden, vorzugsweise mit einem Anteil von weniger als 25 Gew.-%. Sie sind besonders geeignet in geringen Mengen in binären (Seife/nichtionisches Tensid) oder in ternären Mischungen zusammen mit nichtionischen oder gemischten synthetischen anionischen und nichtionischen Tensiden. Die verwendeten Seifen sind bevorzugt die Natriumsalze, und weniger bevorzugt die Kaliumsalze gesättigter und ungesättigter C₁₀- bis C₂₄-Fettsäuren, oder deren Mischungen. Die Anteile solcher Seifen können von 0,5 Gew.-% bis 25 Gew.-% betragen, geringere Mengen von 0,5 Gew.-% bis 5 Gew.-% sind im allgemeinen ausreichend zur Schaumkontrolle. Seifenanteile zwischen etwa 2 % und etwa 20 %, besonders zwischen etwa 5 % und etwa 10 %, haben einen positiven Effekt. Dieses ist besonders der Fall in hartem Wasser, wo die Seife als zusätzliche Buildersubstanz dient.

Die Wasch- und Reinigungsmittel enthalten im allgemeinen auch einen Builder. Als Builder kommen in Betracht: Calcium-bindende Stoffe, Fällungsmittel, Calciumspezifische Ionenaustauscher und deren Mischungen. Beispiele für Calcium-bindende Stoffe umfassen Alkalimetallpolyphosphate, wie Natriumtripolyphosphat; Nitrilotriessigsäure und ihre wasserlöslichen Salze; die Alkalimetallsalze der Carboxymethyloxybernsteinsäure, Ethylendiamintetraessigsäure, Oxydibersteinsäure, Mellithsäure, Benzopolycarbonsäuren, Zitronensäure; und Polyacetalcarboxylate, wie in U. S. Pat. 4144226 und 4146495 offenbart. Beispiele für Fällungsmittel sind Natriumorthophosphat, Natriumcarbonat und Seifen aus langkettigen Fettsäuren.

Beispiele für Ionenaustauscher, die für Calcium spezifisch sind, sind die verschiedenen Arten von wasserunlöslichen, kristallinen oder amorphen Aluminiumsilicate, von denen die Zeolithe die bekanntesten Vertreter sind.

Die Buildersubstanzen können in Mengen von 5 Gew.-% bis 80 Gew.-% vorhanden sein, bevorzugt ist ein Anteil von 10 Gew.-% bis 60 Gew.-%.

Neben den bereits erwähnten Inhaltsstoffen können die Wasch- und Reinigungsmittel konventionelle Zusatzstoffe in Mengen enthalten, die man üblicherweise in solchen Mitteln vorfindet. Beispiele hierfür sind Schaumbildner, wie etwa Alkanolamide, besonders die Monoethanolamide aus Palmkernöl-Fettsäuren und Kokosnuß-Fettsäuren; schaumverhindernde Substanzen, wie etwa Alkylphosphate und -silicone; Vergrauungsinhibitoren und ähnliche Hilfsmittel, wie etwa Natriumcarboxymethylcellulose und Alkyl- oder substituierte Alkylcelluloseether; Stabilisatoren, wie Ethylendiamintetraessigsäure; Weichmacher für Textilien; anorganische Salze, wie Natriumsulfat; und, in üblicherweise kleinen Mengen, fluoreszierende Stoffe, Parfüme, Enzyme wie Proteasen, Cellulasen Lipasen und Amylasen, Desinfektionsmittel und Farbstoffe. Die Bleichkatalysatoren dieser Erfindung können in einer Vielzahl von Produkten eingesetzt werden. Diese umfassen Textilwaschmittel, Textilbleichmittel, Oberflächenreiniger, Toilettenreiniger, Geschirrspülmaschinenreiniger, und auch Gebißreiniger. Die Waschmittel können in fester Form oder flüssiger Form vorliegen.

Es ist aus Gründen der Stabilität und Handhabbarkeit vorteilhaft, die Bleichaktivatoren in Form von Granulaten zu verwenden, die neben dem Bleichkatalysator ein Bindemittel enthalten. Verschiedene Methoden, solche Granulate herzustellen, sind in der Patentliteratur beschrieben, so beispielsweise in Kanada Pat. Nr. 1102966, GB 1561333, US 4087369, EP 240057, EP 241962, EP 101634 und EP 62523.

Die die erfindungsgemäßen Bleichkatalysatoren enthaltenden Granulate werden im allgemeinen der Waschmittelzusammensetzung zusammen mit den anderen, trockenen Bestandteilen wie etwa Enzymen, anorganischen Peroxidbleichmitteln zugesetzt. Die Waschmittelzusammensetzung, zu der die Katalysatorgranulate zugegeben werden, kann auf verschiedenen Wegen erhalten werden, wie etwa Mischen der trockenen Komponenten, Extrudieren, Sprühtrocknung.

In einer weiteren Ausführungsform sind die erfindungsgemäßen Bleichkatalysatoren besonders geeignet für nicht-wäßrige flüssige Waschmittel, zusammen mit einer bleichenden Peroxidverbindung, etwa Natriumperborat, um dem Waschmittel ein großes Reinigungsvermögen für Gewebe und Textilien zu verleihen. Derartige nicht-wäßrige, flüssige Waschmittel, die pastöse und gelatinöse Detergentien zusammensetzungen mit einschließen, sind beispielsweise in US 2864770, US 2940938, US 4772412, US 3368977, GB 1205711, GB 1370377, GB 1270040, GB 1292352, GB 2194536, DE 2233771, EP 28849 beschrieben. Es handelt sich dabei um Zusammensetzungen in Form eines nichtwäßrigen, flüssigen Mediums, in dem eine feste Phase dispergiert sein kann. Das nicht wäßrige, flüssige Medium kann eine flüssige, oberflächenaktive Substanz sein, vorzugsweise eine nichtionische oberflächenaktive Substanz, ein nicht polares flüssiges Medium wie etwa flüssiges Paraffin, ein polares Lösungsmittel, wie etwa Polyole, zum Beispiel Glycerin, Sorbitol, Ethylenglycol, eventuell in Verbindung mit niedermolekularen einwertigen Alkoholen wie Ethanol oder Isopropanol oder Mischungen daraus.

Die feste Phase kann aus Buildersubstanzen, Alkalien, abrasiven Stoffen, Polymeren und festen ionischen oberflächenaktiven Verbindungen, Bleichmitteln, fluoreszierenden Stoffen und anderen üblichen festen Inhaltsstoffen bestehen.

Die folgenden Beispiele sollen einen Überblick über die Ausführungsformen der Erfindung geben.

### Beispiel 1: Bis(3,5-ditert.butyl-2-hydroxybenzyliden)-2,6-pyridindiamin-Mangan-Komplex

Eine Lösung von 23,7 g 3,5-Ditert.butyl-2-hydroxybenzaldehyd in 100 ml Ethanol wurde mit 5,57 g 2,6-Diaminopyridin versetzt und die erhaltene Lösung zwei Stunden unter Rückfluß zum Sieden erhitzt. Der ausgefallene Feststoff wurde abgetrennt, mit Isopropanol gewaschen und getrocknet, dabei wurden 19,6 g Bis(3,5-ditert.butyl-2-hydroxybenzyliden)-2,6-pyridindiamin erhalten. 3,25 g der so erhaltenen Verbindung wurden in einem Gemisch aus 300 ml Ethanol und 105 ml Dimethylformamid gelöst und portionsweise 1,47 g Mangan-(II)-acetat (Tetrahydrat) zugegeben. Nach zweistündigem Rühren in der Siedehitze wurde das Solvens am Rotationsverdampfer (Wasserstrahlvakuum) entfernt und der Rückstand mit Ethanol gewaschen. Es wurden 3,60 g Bis(3,5-ditert.butyl-2-hydroxybenzyliden)-2,6-pyridindiamin-Mangan-Komplex in Form eines gelb-braunen amorphen Feststoffs erhalten.

In analoger Weise werden die folgenden Metallkomplexe hergestellt. Soweit diese Metallkomplexe Kobalt enthalten, wurden diese Verbindungen ausgehend von Kobalt-(II)-acetat in Form des Tetrahydrats hergestellt:

### Beispiel 2: Bis(3,5-ditert.butyl-2-hydroxybenzyliden)-2,6-pyridindiamin-Kobalt-Komplex

### Beispiel 3: Bis(2-hydroxybenzyliden)-2,6-pyridindiamin-Mangan-Komplex

### Beispiel 4: Bis(2-hydroxy-benzyliden)-2,6-pyridindiamin-Kobalt-Komplex

### Beispiel 5: Bis(2-hydroxy-3-methoxybenzyliden)-2,6-pyridindiamin-Mangan-Komplex

### Beispiel 6: Bis(2-hydroxy-3-methoxybenzyliden)-2,6-pyridindiamin-Kobalt-Komplex

### Beispiel 7: Bis(2-hydroxy-4-methoxybenzyliden)-2,6-pyridindiamin-Mangan-Komplex

### Beispiel 8: Bis(2-hydroxy-4-methoxybenzyliden)-2,6-pyridindiamin-Kobalt-Komplex

### Beispiel 9: Bis(2-hydroxy-4-diethylaminobenzyliden)-2,6-pyridindiamin-Mangan-Komplex

### Beispiel 10: Bis(2-hydroxy-4-diethylaminobenzyliden)-2,6-pyridindiamin-Kobalt-Komplex

### Beispiel 11: Bis(2-hydroxy-5-nitrobenzyliden)-2,6-pyridindiamin-Mangan-Komplex

### Beispiel 12: Bis(2-hydroxy-5-nitrobenzyliden)-2,6-pyridindiamin-Kobalt-Komplex

### Bleichversuche

Durch Zusammengeben von 200 ml einer wäßrigen Lösung Referenzwaschmittel WMP (Wäschereiforschungsinstitut Krefeld, 5 g/l in Wasser mit 15° dH), 150 mg Natriumperborat-Monohydrat, 50 mg Tetraethylendiamin (TAED) und 2 mg des jeweiligen Katalysators wurde eine Bleichmittelzusammensetzung hergestellt. Mit dieser Zusammensetzung wurde mit schwarzem Tee verschmutzte Gewebestücke (BC-1-Tee auf Baumwolle, Wäschereiforschungsinstitut Krefeld) in einem Linitest-Gerät (Heraeus) einer Behandlung bei einer Temperatur von 40 °C unter isothermen Waschbedingungen unterworfen. Nach einer dreißigminütigen Waschzeit wurden die Gewebestücke mit Wasser gespült, getrocknet und gebügelt; anschließend wurde die Bleichwirkung durch eine Bestimmung der Differenzen Δ R_{(KAT-TAED)} der Remissionen vor und nach dem Bleichen mittels eines Weißgrad-Meßgerätes ELREPHO 2000 (Firma Datacolor) quantifiziert. Aus diesen Δ R_{(KAT-TAED)}-Werten und den in Kontrollversuchen ohne Bleichkatalysator ermittelten Δ R_{(TAED)}-Werten wurden die in Tabelle 1 aufgelisteten ΔΔ R-Werte berechnet, die einen direkten Maßstab für die durch den Zusatz an Katalysator hervorgerufene Verbesserung der Bleichwirkung darstellen:${\text{ΔΔ R = Δ R}}_{\text{(Kat-TAED)}} \text{- Δ R (TAED)}$

**Tabelle 1:**

| Katalysator aus Beispiel-Nr. | 1 | 2 | 3 | 4 | 5 | 6 | 7 | 8 | 9 | 10 | 11 | 12 |
|---|---|---|---|---|---|---|---|---|---|---|---|---|
| ΔΔ R | 3,9 | 2,3 | 3,1 | 1,7 | 2,5 | 0,7 | 2,3 | 2,2 | 2,8 | 0,9 | 2,9 | 2,2 |

Weitere vorteilhafte Eigenschaften der beschriebenen Komplexe sind geringe Farbschädigung und geringe Faserschädigung.

## Patentansprüche

1. Verbindungen der allgemeinen Formel 1
[LₙMₘXₚ]^{z}Y_{q} (1)
wobei
M Mangan in der Oxidationsstufe II, III, IV, V und/oder VI oder Kobalt in der Oxidationsstufe II und/oder III,
X F⁻, Cl⁻, Br⁻, SCN⁻, OH⁻, O₂²⁻, O²⁻, O₂⁻, HOO⁻, R⁹OO⁻, H₂O, SH⁻, CN⁻, OCN⁻, S²⁻, N₃⁻, NH₃, NR⁹₃, NR⁹₂⁻ , R⁹O⁻, R⁹COO⁻, R⁹SO₃⁻ und R⁹SO₄⁻, ist wobei R⁹ jeweils Wasserstoff, C₁- bis C₈-Alkyl, Cycloalkyl oder C₆- bis C₁₈-Arylrest bedeutet,
Y ein Gegenion in der entsprechenden stöchiometrischen Menge zum Ausgleich einer vorhandenen Ladung z, wobei
z als Ladung des Metall-Komplexes positiv, null oder negativ sein kann,
n und m unabhängig voneinander ganze Zahlen von 1 bis 4,
p eine ganze Zahl von 0 bis 15,
q z/Ladung von Y
L einen Liganden der Formel (2)
bedeutet, wobei
R¹, R² unabhängig voneinander Wasserstoff oder einen C₁- bis C₁₀-Alkylrest, R³, R⁴, R⁵, R⁶, R⁷, R⁸ unabhängig voneinander Wasserstoff, C₁- bis C₃₀-Alkylreste, C₁- bis C₄-Alkoxygruppen, Amino- bzw. Ammoniumgruppen, Halogenatome, Sulfogruppen, Carboxylgruppen, und die genannten Säuregruppen auch in Salzform vorliegen können, ausgenommen Verbindungen der Formel 1 worin M = Mn, x = H₂O, z = Null und R¹, R², R³, R⁴, R⁵, R⁶, R⁷ und R⁸ Wasserstoff sind.

2. Verbindungen der Formel 1 nach Anspruch 1, wobei X F⁻, Cl⁻, Br⁻, SCN⁻, OH⁻, O₂²⁻, O²⁻, O₂⁻, HOO⁻, R⁹OO⁻, H₂O, SH⁻, CN⁻, OCN⁻, S²⁻, N₃⁻, NH₃, NR⁹₃, NR⁹₂⁻, R⁹O⁻, R⁹COO⁻, R⁹SO₃⁻ und R⁹SO₄⁻, ist wobei R⁹ jeweils Wasserstoff, C₁- bis C₈-Alkyl, Cycloalkyl oder C₆- bis C₁₈-Arylrest bedeutet.

3. Verbindungen der Formel 1 nach Anspruch 1 wobei das Gegenion Y F⁻, Cl⁻, Br⁻, NO₃-, ClO₄⁻, SCN⁻, PF₆⁻, R⁹SO₄⁻, R⁹COO⁻, R⁹SO₃⁻, BF₄⁻, BPh₄⁻ und SO₄²⁻; Li⁺ Na⁺, K⁺, Mg²⁺, Ca²⁺, Al³⁺, NH₄⁺, R⁹NH₃⁺, R⁹₂NH₂⁺, R⁹₃NH⁺ und R⁹₄N⁺ bedeutet und R⁹ die in Anspruch 2 genannte Bedeutung hat.

4. Verbindungen der Formel 1 nach den Ansprüchen 1 bis 3, wobei M Mangan in der Oxidationsstufe II, III, IV, V oder VI bedeutet, m und n jeweils für die Zahl 1 stehen und p eine ganze Zahl von 0 bis 3 bezeichnet.

5. Verbindungen der Formel 1 nach den Ansprüchen 1 bis 3, wobei M Mangan in der Oxidationsstufe II oder III bedeutet, m und n jeweils für die Zahl 1 stehen und p eine ganze Zahl von 0 bis 3 bezeichnet.

6. Verbindungen der Formel 1 nach den Ansprüchen 1 bis 3, wobei M Mangan in der Oxidationsstufe II, III, IV, V und/oder VI bedeutet m für die Zahl 2, n für die Zahl 1 oder 2 und p für eine ganze Zahl von 0 bis 5 steht.

7. Verbindungen der Formel 1 nach den Ansprüchen 1 bis 3, wobei M Mangan in der Oxidationsstufe II und/oder III bedeutet, m für die Zahl 2, n für die Zahl 1 oder 2 und p für eine ganze Zahl von 0 bis 5 steht.

8. Verbindungen der Formel 1 nach den Ansprüchen 1 bis 3, wobei M Kobalt in der Oxidationsstufe II oder III bedeutet, m und n jeweils für die Zahl 1 stehen und p eine ganze Zahl von 0 bis 3 bedeutet.

9. Verbindungen der Formel 1 nach den Ansprüchen 1 bis 3, wobei M Kobalt in der Oxidationsstufe II oder III bedeutet, m und n jeweils für die Zahl 1 stehen und p Null ist.

10. Verwendung der Verbindungen der Formel 1 gemäß Anspruch 1 als Bleich- und Oxidationskatalysatoren.

11. Verwendung der Verbindungen der Formel 1 gemäß Anspruch 1 als Bleich- und Oxidationskatalysatoren in Wasch- und Reinigungsmitteln und bei der Textil- und Papierbleiche.

## Claims

1. A compound of the formula 1
[LₙMₘXₚ]^{z}Y_{q} (1)
in which
M is manganese in oxidation stage II, III, IV, V and/or VI or cobalt in oxidation stage II and/or III,
X is F⁻, Cl⁻, Br⁻, SCN⁻, OH⁻, O₂²⁻, O²⁻, O₂⁻, HOO⁻, R⁹OO⁻, H₂O, SH⁻, CN⁻, OCN⁻, S²⁻, N₃⁻, NH₃, NR⁹₃, NR⁹₂⁻, R⁹O⁻, R⁹COO⁻, R⁹SO₃⁻ and R⁹SO₄⁻, in which R⁹ is in each case hydrogen, C₁- to C₈-alkyl, cycloalkyl or C₆- to C₁₈-aryl,
Y is a counterion in the corresponding stoichiometric amount to balance a charge z present, where
z as the metal complex charge, can be positive, zero or negative,
n and m, independently of one another, are integers of from 1 to 4,
p is an integer from 0 to 15,
q is z/charge of Y
L is a ligand of the formula (2)
in which
R¹, R² independently of one another are hydrogen or C₁- to C₁₀-alkyl,
R³, R⁴, R⁵, R⁶, R⁷, R⁸, independently of one another, are hydrogen, C₁- to C₃₀-alkyl, C₁- to C₄-alkoxy groups, amino or ammonium groups, halogen atoms, sulfo groups, carboxyl groups, and the specified acid groups may also be in salt form, with the exception of compounds of the formula 1 in which M = Mn, x = H₂O, z = zero and R¹, R², R³, R⁴, R⁵, R⁶, R⁷ and R⁸ are hydrogen.

2. A compound of the formula 1 as claimed in claim 1, in which X is F⁻, Cl⁻, Br⁻, SCN⁻, OH⁻, O₂²⁻, O²⁻, O₂⁻ , HOO⁻, R⁹OO⁻, H₂O, SH⁻, CN⁻, OCN⁻, S²⁻, N₃⁻, NH₃, NR⁹₃, NR⁹₂⁻, R⁹O⁻, R⁹COO⁻, R⁹SO₃⁻ and R⁹SO₄⁻, in which R⁹ is in each case hydrogen, C₁- to C₈-alkyl, cycloalkyl or C₆- to C₁₈-aryl.

3. A compound of the formula 1 as claimed in claim 1 in which the counterion Y is F⁻, Cl⁻, Br⁻, NO₃⁻, ClO₄⁻, SCN⁻, PF₆⁻, R⁹SO₄⁻, R⁹COO⁻, R⁹SO₃⁻, BF₄⁻, BPh₄⁻, and SO₄²⁻; Li⁺, Na⁺, K⁺, Mg²⁺, Ca²⁺, Al³⁺, NH₄⁺, R⁹NH₃⁺, R⁹₂NH₂⁺, R⁹₃NH⁺ and R⁹₄N⁺, and R⁹ is as defined in claim 2.

4. A compound of the formula 1 as claimed in claims 1 to 3, in which M is manganese in oxidation stage II, III, IV, V or VI, m and n are each 1 and p is an integer from 0 to 3.

5. A compound of the formula 1 as claimed in claims 1 to 3, in which M is manganese in oxidation stage II or III, m and n are each 1 and p is an integer from 0 to 3.

6. A compound of the formula 1 as claimed in claims 1 to 3, in which M is manganese in oxidation stage II, III, IV, V and/or VI, m is 2, n is 1 or 2 and p is an integer from 0 to 5.

7. A compound of the formula 1 as claimed in claims 1 to 3, in which M is manganese in oxidation stage II and/or III, m is 2, n is 1 or 2 and p is an integer from 0 to 5.

8. A compound of the formula 1 as claimed in claims 1 to 3, in which M is cobalt in oxidation stage II or III, m and n are each 1 and p is an integer from 0 to 3.

9. A compound of the formula 1 as claimed in claims 1 to 3, in which M is cobalt in oxidation stage II or III, m and n are each 1 and p is zero.

10. The use of the compound of the formula 1 as claimed in claim 1 as a bleach and oxidation catalyst.

11. The use of the compound of the formula 1 as claimed in claim 1 as a bleach and oxidation catalyst in laundry detergents and cleaning products and in textile and paper bleaching.

## Revendications

1. Composés de formule générale 1
[LₙMₘXₚ]^{z}Y_{q} (1)
dans laquelle
M représente un atome de manganèse ayant un degré d'oxydation de II, III, IV, V et/ou VI ou un atome de cobalt ayant un degré d'oxydation de II et/ou III,
X représente F⁻, Cl⁻, Br⁻, SCN⁻, OH⁻, O₂²⁻, O²⁻, O₂⁻, HOO⁻, R⁹OO⁻, H₂O, SH⁻, CN⁻, OCN⁻, S²⁻, N₃⁻, NH₃, NR⁹₃, NR⁹₂⁻, R⁹O⁻, R⁹COO⁻, R⁹SO₃⁻ et R⁹SO₄⁻, où R⁹ représente à chaque fois un atome d'hydrogène, un groupe alkyle en C₁ à C₈, cycloalkyle ou aryle en C₆ à C₁₈,
Y représente un contre-ion dans une quantité stoechiométrique appropriée pour équilibrer une charge présente z,
z pouvant être, en tant que charge du complexe métallique, positive, nulle ou négative,
n et m représentent, indépendamment l'un de l'autre, des nombres entiers de 1 à 4,
p représente un nombre entier de 0 à 15,
q représente z/charge de Y
L représente un ligand de formule (2)
dans laquelle,
R¹, R² représentent, indépendamment l'un de l'autre, un atome d'hydrogène ou un groupe alkyle en C₁ à C₁₀,
R³, R⁴, R⁵, R⁶, R⁷, R⁸ représentent, indépendamment les uns des autres, un atome d'hydrogène, des groupes alkyle en C₁ à C₃₀, alcoxy en C₁ à C₄, des groupes amino ou ammonium, des atomes d'halogène, des groupes sulfo, des groupes carboxyle, et les groupes acides mentionnés pouvant également se présenter sous forme de sels, à l'exception des composés de formule 1 dans laquelle, M = Mn, x = H₂O, z est nulle et R¹, R², R³, R⁴, R⁵, R⁶, R⁷, R⁸ représentent un atome d'hydrogène.

2. Composés de formule 1 selon la revendication 1, dans lesquels X représente F⁻, Cl⁻, Br⁻, SCN⁻, OH⁻, O₂²⁻, O²⁻, O₂⁻, HOO⁻, R⁹OO⁻, H₂O, SH⁻, CN⁻, OCN⁻, S²⁻, N₃⁻, NH₃, NR⁹₃, NR⁹₂-, R⁹O⁻, R⁹COO⁻, R⁹SO₃⁻ et R⁹SO₄⁻, où R⁹ représente à chaque fois un atome d'hydrogène, un groupe alkyle en C₁ à C₈, cycloalkyle ou aryle en C₆ à C₁₈.

3. Composés de formule 1 selon la revendication 1, dans lesquels le contre-ion Y représente F⁻, Cl⁻, Br⁻, NO₃⁻, ClO₄⁻, SCN⁻, PF₆⁻, R⁹SO₄⁻, R⁹COO⁻, R⁹SO₃⁻, BF₄⁻, BPh₄⁻, et SO₄²⁻ ; Li⁺, Na⁺, K⁺, Mg²⁺, Ca²⁺, Al³⁺, NH₄⁺, R⁹NH₃⁺, R⁹₂NH₂⁺, R⁹₃NH⁺ et R⁹₄N⁺ et R⁹ a la signification indiquée dans la revendication 2.

4. Composés de formule 1 selon les revendications 1 à 3, dans lesquels M représente un atome de manganèse ayant un degré d'oxydation de II, III, IV, V ou VI, m et n valent chacun 1 et p représente un nombre entier de 0 à 3.

5. Composés de formule 1 selon les revendications 1 à 3, dans lesquels M représente un atome de manganèse ayant un degré d'oxydation de II ou III, m et n valent chacun 1 et p représente un nombre entier de 0 à 3.

6. Composés de formule 1 selon les revendications 1 à 3, dans lesquels M représente un atome de manganèse ayant un degré d'oxydation de II, III, IV, V et/ou VI, m vaut 2, n vaut 1 ou 2 et p représente un nombre entier de 0 à 5.

7. Composés de formule 1 selon les revendications 1 à 3, dans lesquels M représente un atome de manganèse ayant un degré d'oxydation de II et/ou III, m vaut 2, n vaut 1 ou 2 et p représente un nombre entier de 0 à 5.

8. Composés de formule 1 selon les revendications 1 à 3, dans lesquels M représente un atome de cobalt ayant un degré d'oxydation de II ou III, m et n valent chacun 1 et p représente un nombre entier de 0 à 3.

9. Composés de formule 1 selon les revendications 1 à 3, dans lesquels M représente un atome de cobalt ayant un degré d'oxydation de II ou III, m et n valent chacun 1 et p vaut zéro.

10. Utilisation des composés de formule 1 selon la revendication 1 en tant que catalyseurs de blanchiment et d'oxydation.

11. Utilisation des composés de formule 1 selon la revendication 1 en tant que catalyseurs de blanchiment et d'oxydation dans des produits de lavage et de nettoyage et pour le blanchiment des textiles et du papier.
